# EUROPÄISCHE PATENTSCHRIFT

(11) **EP 0 758 989 B1**
(45) Veröffentlichungstag und Bekanntmachung des Hinweises auf die Patenterteilung: **19.05.1999**
(21) Anmeldenummer: 96903865.2
(22) Anmeldetag: 07.03.1996
(51) Int. Cl.: B65D 41/48

(54) **STOPFEN MIT GARANTIEBAND**
STOPPER WITH A WARRANTY STRIP
BOUCHON A BANDE DE GARANTIE

(30) Priorität: 07.03.1995 CH 642/95
(43) Veröffentlichungstag der Anmeldung: 26.02.1997
(73) Patentinhaber: Sarnatech Ammann S.A., CH-1636 Broc (CH)
(72) Erfinder: REYMOND, Pierre-Olivier, CH-1664 Epagny (CH)
(74) Vertreter: Zink-Wild, Markus Peter
(86) Internationale Anmeldenummer: CH9600081
(87) Internationale Veröffentlichungsnummer: WO9627533

(56) Entgegenhaltungen:
- EP-A- 0 273 858
- WO-A-89/10875
- DE-A- 1 928 376
- DE-U- 9 012 924
- DE-U- 9 203 763
- FR-A- 2 276 238

## Beschreibung

Die vorliegende Erfindung betrifft einen Stopfen mit Garantieband für einen Behälter, beispielsweise Röhrchen oder Flaschen; umgebend einen Teil einer zylindrischen Wand, welche die Oeffnung des mit dem Stopfen zu versehenden Behälters umgibt, wobei dieser Teil der Wand auf seiner Aussenseite und in der Nähe des Randes als durchgehender kreisförmiger Aussenwulst ausgebildet ist,
der Stopfen einerseits einen Teil des Deckels umfasst, welcher einen grösseren Durchmesser als der äussere Durchmesser des genannten Teiles der Wand mit dem Aussenwulst hat, und wobei dieser Teil des Deckels als ringförmiger Teil ausgebildet und derart plaziert ist, dass er den genannten Teil der Wand umgibt, und
der Stopfen andererseits ein Garantieband umfasst, welches in der Verlängerung des genannten ringförmigen Teiles angeordnet und mit einer kreisförmigen durchgehenden oder unterbrochenen Rückhaltevorrichtung, beispielsweise Laschen, versehen ist,
wobei diese Rückhaltevorrichtung in Zusammenarbeit mit dem genannten Aussenwulst den Durchgang des genannten Garantiebandes über diesen Aussenwulst hinweg in Richtung der Oeffnung des Behälters verhindert.

Solche Stopfen mit Garantieband sind bekannt und sind weit verbreitet. Allgemein gesprochen bestehen sie aus einem einzigen Stück. Sie haben eine komplexe Form und sind mittels Spritzguss hergestellt.

Zur Herstellung dieser Stopfen benötigt man komplizierte und teure Spritzwerkzeuge. Oft ist auch eine Weiterverarbeitung nach dem Spritzgiessen notwendig, wie beispielsweise Bedruckung, Einfüllen eines Trocknungsmittels, etc. Das Spritzgiessen eines einzigen Stückes impliziert auch, dass der Teil des Deckels mit dem ringförmigen Teil und das Garantieband aus dem gleichen Kunststoff und mit der gleichen Farbe hergestellt sind.

In DE-U-92 03 763.1 ist ein Stopfen für einen Behälter mit einem Deckelteil mit einem umlaufenden, abreissbaren Sicherungsring beschrieben.

Dabei werden die Laschen aus Wandabschnitten des Sicherungsrings durch Ultraschall ausgebildet.

Dieser Stopfen ist aus einem Stück gebildet und ist einfarbig.

In DE OS 19 28 376 ist ein Kunststoffstopfen beschrieben. Hierin werden die ersten Lösungsansätze für die Bereitstellung eines Verschlusssystems beschrieben, bei welchem die Erstöffnung garantiert werden soll.

Dabei wird als wesentliches Element eine Umbördelung verwendet.

Diese Erstöffnung kann nicht absolut garantiert werden, weil nach der Erstöffnung die beiden auseinandergezogenen Teile ohne grossen Aufwand sehr leicht wieder zusammengebracht werden können.

In EP 0 273 858 ist ein Verschlusssystem für Drehverschlüsse beschrieben, bei welchem die Erstöffnung garantiert werden soll. Auch diese Erstöffnung kann nicht absolut garantiert werden, weil nach der Erstöffnung die beiden auseinandergezogenen Teile wieder zusammengebracht werden können. Bei dieser Art Verschlusssystem werden keine Teile zerstört.

In DE-U-90 12 924.5 wird eine Verschlussschraubkappe beschrieben. Dabei sind der Sicherungsring und die Schraubkappenstirnfläche miteinander durch punktförmiges Verschweissen verbunden worden.

In WO-A-89 / 10875 ist ein Verschlusssystem für Drehverschlüsse beschrieben, bei welchem mit Ultraschall verschweisste Teile zerstört werden. Dabei muss das verwendete Garantiesystem vor ungewollter Zerstörung geschützt werden.

In FR-A-2 276 238 wird eine Verschlusskappe beschrieben. Dabei wird das Garantieband ausschliesslich mittels Rotation zerstört.

Es ist ein Ziel der vorliegenden Erfindung, diese Nachteile zu überwinden und einen Stopfen zur Verfügung zu stellen, welcher mittels Spritzgiessen in einfachen Spritzwerkzeugen hergestellt werden kann.

Das Garantieband kann im Vergleich zum Rest des Stopfens aus dem gleichen oder aus einem anderen Kunststoff bestehen. Das Garantieband kann auch eine andere Farbe haben.

Der erfindungsgemässe Stopfen ist dadurch gekennzeichnet, dass
- das genannte Garantieband mit der Rückhaltevorrichtung und
- der genannte Teil des Deckels mit dem ringförmigen Teil
verschiedene, separat hergestellte Teile sind, welche miteinander in trennbarer Form verbunden sind.

Das Garantieband und der ringförmige Teil haben aneinander angrenzende und aufeinander abgestimmte Ränder. Diese Ränder sind stufenförmig oder schräg ausgebildet.

Das Garantieband und der ringförmige Teil können miteinander beispielsweise mittels Verschweissung oder mittels Verklebung miteinander verbunden sein.

Der Teil des Deckels mit dem ringförmigen Teil können aus Kunststoff hergestellt sein, beispielsweise Polyethylen, wie LDPE oder HDPE.

Gemäss einer bevorzugten Ausführungsform ist das Garantieband aus einem Kunststoff mit einer anderen Farbe als jener des Teiles des Deckels mit dem ringförmigen Teil hergestellt.

Es ist auch ein Ziel der vorliegenden Erfindung, ein Verfahren zur Herstellung dieses Stopfens zur Verfügung zu stellen.

Das erfindungsgemässe Verfahren zur Herstellung des Stopfens mit Garantieband ist dadurch gekennzeichnet, dass man
- in einem ersten Schritt einerseits den Stopfen ohne Garantieband und andererseits das Garantieband je separat herstellt, insbesondere je in einem Spritzwerkzeug, und
- in einem zweiten Schritt die so hergestellten Teile miteinander in trennbarer Form verbindet, beispielsweise mittels Verschweissung, wie eine thermische Verschweissung, eine Ultraschall-Verschweissung oder eine Laser-Verschweissung, oder mittels Verklebung.

Die Erfindung wird besser im Hinblick auf die verschiedenen Ausführungsformen des Stopfens mit Garantieband erstanden, wenn Bezug auf die Zeichnungen genommen wird, worin Beispiele illustriert werden.

Figur 1 zeigt eine Seitenansicht, welche teilweise axial aufgeschnitten ist, einer Ausführungsform des erfindungsgemässen Stopfens, welcher auf einem Behälter aufgesetzt ist.

Figur 2 zeigt eine Vergrösserung eines Teiles von Figur 1.

Figur 3 zeigt eine zu Figur 1 ähnliche Seitenansicht einer anderen Ausführungsform des erfindungsgemässen Stopfens.

Figur 4 zeigt eine Vergrösserung eines Teiles von Figur 3.

Figur 5 zeigt eine teilweise aufgeschnittene Ansicht und illustriert das Oeffnen eines Behälters, welcher mit einem erfindungsgemässen Stopfen versehen ist.

Figur 6 ist eine zu Figur 1 ähnliche Ansicht und zeigt einen Stopfen nach der Abtrennung des Teiles des Deckels 4 mit dem ringförmigen Teil 5 vom Garantieband 6.

In den Figuren 1 bis 6 werden die analogen Elemente mit den gleichen Bezugszeichen bezeichnet. Die Figuren 1 bis 4 zeigen einen Stopfen 1 mit einem Garantieband 6, aufgesetzt auf eine zylindrische Wand 2 eines Behälters. Dieser Behälter kann ein Röhrchen aus Metall, beispielsweise Aluminium, oder aus Kunststoff sein, beispielsweise Polypropylen, Polystyrol oder Polyethylenterephthalat (PET).

Der Teil der Wand 2 ist in der Nähe des Randes mit einem durchgehenden kreisförmigen Aussenwulst 3 versehen, welcher im axialen Schnitt beispielsweise die Form eines Hakens haben kann.

Der Stopfen 1 umfasst einen Teil des Deckels 4, dessen äusserer Durchmesser grösser ist als der grösste Durchmesser des Teiles der Wand 2 des Behälters. Der Deckel 4 hat an seiner Peripherie einen ringförmigen Teil 5, welcher den Rand der Wand 2 des Behälters umgibt.

Ein Garantieband 6 ist in der Verlängerung des ringförmigen Teiles 5 angeordnet und ist auf seiner Innenseite mit einer Rückhaltevorrichtung 7 versehen, beispielsweise eine bestimmte Anzahl von Laschen. Diese Laschen sind derart ausgebildet und plaziert sowie auf den Aussenwulst 3 abgestimmt, dass die Entfernung des Stopfens verhindert wird, solange der ringförmige Teil 5 mit dem Garantieband 6 vereint ist.

Der erfindungsgemässe Stopfen wird vorzugsweise gemäss dem erfindungsgemässen Verfahren hergestellt.

Der Deckel 4 kann auch eine im wesentlichen zylindrische Wand 8 und ein zylindrisches Abteil 9, welches zur Aufnahme eines Trocknungsmittels 10 bestimmt ist, umfassen.

Ein solcher Deckel kann leicht aus dem entsprechenden Spritzwerkzeug herausgenommen werden.

Desgleichen wird das Garantieband 6 durch Injektion in ein Spritzwerkzeug erhalten. Aus diesem Spritzwerkzeug kann es dank seiner Form ohne Schwierigkeiten herausgenommen werden.

Der oben beschriebene Teil des Deckels und das Garantieband 6 werden anschliessend miteinander derart verbunden, dass sie mittels externer Krafteinwirkung auf den oberen Rand des Stopfens 1 voneinander getrennt werden können.

Für diesen Zweck hat der genannte Teil des Deckels 4 mit dem ringförmigen Teil 5 und das Garantieband 6 aneinander angrenzende und aufeinander abgestimmte Ränder, wobei diese Ränder stufenförmig oder schräg angeordnet sind.

Diese Ausbildung der Ränder ist aus den Figuren 2 und 4 gut ersichtlich.

Diese Ränder werden anschliessend mittels punktweiser oder durchgehender Verschweissung oder mittels Verklebung miteinander verbunden, und zwar derart, dass sie wieder voneinander getrennt werden können, wie dies in Figur 5 illustriert ist.

Das Garantieband 6 wird durch den Aussenwulst 3 des Behälters zurückgehalten und kann nur in entgegengesetzter Richtung zur Entfernung des Deckelteiles weggenommen werden, wie dies in Figur 6 illustriert ist.

Es sei festgehalten, dass der genannte Teil des Deckels 4 mit dem ringförmigen Teil 5 und das Garantieband 6, falls dies gewünscht ist, aus dem gleichen oder aus verschiedenen Kunststoff(en) hergestellt sein können. Diese Teile können auch aus dem gleichen Kunststofftyp hergestellt sein, aber verschiedene Farben aufweisen.

Die Trennung des komplexen Stückes, wie dies die Gesamtheit des Stopfens 1 mit Garantieband 6 darstellt, erlaubt so die Verwendung von Spritzwerkzeugen, die wesentlich günstiger sind, ebenso im Hinblick auf ihre Fabrikationskosten und ihren Unterhalt, im Vergleich zu den notwendigen Spritzwerkzeugen für die Herstellung eines solchen Stopfens aus einem einzigen Stück.

Ein weiterer wesentlicher Vorteil des erfindungsgemässen Stopfens besteht in der Möglichkeit, das Garantieband 6 vom genannten Teil des Deckels 4 mit dem ringförmigen Teil 5 durch eine andere Farbe hervorzuheben.

Es sei festgehalten, dass die Vereinigung des genannten ringförmigen Teiles 5 mit dem Garantieband 6 im gleichen Arbeitsablauf und in der gleichen Vorrichtung erfolgen kann, in der das Abteil 9 mit einem Trocknungsmittel 10, beispielsweise Silicagel, gefüllt wird.

Die Reihenfolge dieser Schritte ist nicht wichtig.

Wenn das Garantieband 6 und der ringförmige Teil 5 in gegenseitig abgestimmte Position gebracht worden sind, dann werden diese Teile mittels Verschweissung oder mittels Verklebung miteinander in trennbarer Form verbunden.

Die Verschweissung kann kontinuierlich oder vorzugsweise mittels einzelnen isolierten Punkten erfolgen.

Die Verschweissung kann eine thermische Verschweissung, eine Ultraschall-Verschweissung oder eine Laser-Verschweissung sein.

Die mechanische Widerstandskraft der beiden so verbundenen Teile ist derart, dass dieser Verbund hält, wenn man den Stopfen 1 über den Aussenwulst 3 hinweg auf den Behälter aufsetzt, und dass dieser Verbund beim ersten Oeffnen leicht zerstört wird.

Es ist auch möglich, andere Kunststoffe für die Herstellung des erfindungsgemässen Stopfens 1 zu verwenden, beispielsweise Polypropylen oder EPDM.

## Patentansprüche

1. Stopfen (1) mit Garantieband (6) für einen Behälter, beispielsweise Röhrchen oder Flaschen, umgebend einen Teil einer zylindrischen Wand (2), welche die Oeffnung des mit dem Stopfen (1) zu versehenden Behäl- . ters umgibt, wobei dieser Teil der Wand (2) auf seiner Aussenseite und in der Nähe des Randes als durchgehender kreisförmiger Aussenwulst (3) ausgebildet ist,
der Stopfen (1) einerseits einen Teil des Deckels (4) umfasst, welcher einen grösseren Durchmesser als der äussere Durchmesser des genannten Teiles der Wand (2) mit dem Aussenwulst (3) hat, und wobei dieser Teil des Deckels (4) als ringförmiger Teil (5) ausgebildet und derart plaziert ist, dass er den genannten Teil der Wand (2) umgibt, und
der Stopfen (1) andererseits ein Garantieband (6) umfasst, welches in der Verlängerung des genannten ringförmigen Teiles (5) angeordnet und mit einer kreisförmigen durchgehenden oder unterbrochenen Rückhaltevorrichtung (7), beispielsweise Laschen, versehen ist,
wobei diese Rückhaltevorrichtung (7) in Zusammenarbeit mit dem genannten Aussenwulst (3) den Durchgang des genannten Garantiebandes (6) über diesen Aussenwulst (3) hinweg in Richtung der Oeffnung des Behälters verhindert, dadurch gekennzeichnet, dass
- das genannte Garantieband (6) mit der Rückhaltevorrichtung (7) und
- der genannte Teil des Deckels (4) mit dem ringförmigen Teil (5)
verschiedene, separat hergestellte Teile sind, welche miteinander in trennbarer Form verbunden sind,
wobei das genannte Garantieband (6) und der genannte ringförmige Teil (5) aneinander angrenzende und aufeinander abgestimmte Ränder haben, und
wobei diese Ränder stufenförmig oder schräg ausgebildet sind.

2. Stopfen mit Garantieband nach Anspruch 1, dadurch gekennzeichnet, dass das genannte Garantieband (6) und der genannte ringförmige Teil (5) miteinander mittels Verschweissung oder mittels Verklebung verbunden sind.

3. Stopfen mit Garantieband nach einem der Ansprüche 1 bis 2, dadurch gekennzeichnet, dass das genannte Garantieband (6) und der genannte Teil des Deckels (4) mit dem ringförmigen Teil (5) je aus Kunststoff hergestellt sind, welcher gleich oder verschieden sein kann, beispielsweise Polyethylen, wie LDPE oder HDPE.

4. Stopfen mit Garantieband nach einem der Ansprüche 1 bis 3, dadurch gekennzeichnet, dass das genannte Garantieband (6) eine andere Farbe hat als der genannte Teil des Deckels (4) mit dem ringförmigen Teil (5).

5. Verfahren zur Herstellung des Stopfens (1) mit Garantieband (6) nach einem der Ansprüche 1 bis 4, dadurch gekennzeichnet, dass man
- in einem ersten Schritt einerseits den Stopfen (1) ohne Garantieband (6) und andererseits das Garantieband (6) je separat herstellt, insbesondere je in einem Spritzwerkzeug, und
- in einem zweiten Schritt die so hergestellten Teile miteinander in trennbarer Form verbindet, beispielsweise mittels Verschweissung, wie eine thermische Verschweissung, eine Ultraschall-Verschweissung oder eine Laser-Verschweissung, oder mittels Verklebung.

## Claims

1. Stopper (1) with a warranty strip (6) for a container, for example tubes or bottles, surrounding a part of a cylindrical wall (2) which surrounds the opening of the container for which the stopper (1) is intended, whereby this part of the wall (2) is formed on its outer face and in the nearness of the edge as a continuous circular outer beading (3),
the stopper (1) comprises on one hand a part of the cap (4), which has a greater diameter than the outer diameter of said part of the wall (2) with the outer beading (3), and whereby this part of the cap (4) is formed as a ring-shaped part (5) and is situated in such a way, that it surrounds said part of the wall (2), and
the stopper (1) comprises on the other hand a warranty strip (6), which is arranged in the extension of said ring-shaped part (5) and which is supplied with a circular continuous or interrupted retaining device (7), for example lashings,
whereby this retaining device (7) in cooperation with said outer beading (3) prevents the passage of said warranty strip (6) accross this outer beading (3) in direction of the opening of the container, characterized in that
- said warranty strip (6) together with the retaining device (7) and
- said part of the cap (4) together with the ring-shaped part (5)
are different, separately prepared parts, which are connected together in a detachable manner,
whereby said warranty strip (6) and said ring-shaped part (5) have adjacent edges which are brought into line, and
whereby these edges are arranged stepwise or are sloping.

2. The stopper with the warranty strip according to claim 1, characterized in that said warranty strip (6) and said ring-shaped part (5) are connected together either by means of welding or by means of adhesive substances.

3. The stopper with the warranty strip according to one of claims 1 to 2, characterized in that said warranty strip (6) and said part of the cap (4) with the ring-shaped part (5) are made each of plastic material, which may be the same or different, for example polyethylene, such as LDPE or HDPE.

4. The stopper with the warranty strip according to one of claims 1 to 3, characterized in that said warranty strip (6) has a different colour than said part of the cap (4) with the ring-shaped part (5).

5. A process for the preparation of the stopper (1) with the warranty strip (6) according to one of claims 1 to 4, characterized in that
- in a first step on one hand the stopper (1) without the warranty strip (6) and on the other hand the warranty strip (6) are prepared each separately, especially each in an injection molding tool, and
- in a second step the so prepared parts are connected together in a detachable manner, for example by means of welding, such as a thermic welding, an ultrasonic welding or a laser welding, or by means of adhesive substances.

## Revendications

1. Bouchon (1) avec bande de garantie (6) pour un récipient, par exemple petits tubes ou bouteilles, entourant une partie de paroi cylindrique (2) qui délimite l'ouverture du récipient devant être muni du bouchon (1), étant précisé que cette partie de la paroi (2) est réalisée sur sa face extérieure et à proximité du bord, sous forme d'un talon extérieur (3) circulaire continu,
- que le bouchon (1) englobe, d'une part, une partie du couvercle (4) qui est d'un diamètre plus grand que le diamètre extérieur de la partie susmentionnée de la paroi (2) portant le talon extérieur (3), cette partie du couvercle (4) étant réalisée sous forme d'élément annulaire (5) et placée de telle façon qu'elle entoure la partie susdite de la paroi (2),
- et que le bouchon (1) comporte, d'autre part, une bande de garantie (6) disposée dans le prolongement de la partie annulaire (5) précitée et munie d'un élément de retenue circulaire continu ou discontinu (7), par exemple des languettes,
- et sachant qu'en combinaison avec le talon extérieur (3) susdit, cet élément de retenue (7) s'oppose au passage de la bande de garantie (6) précitée dans la direction de l'ouverture du récipient, en passant par-dessus ce talon extérieur (3), **caractérisé en ce que** :
- la bande de garantie (6) précitée, munie de l'élément de retenue (7) et
- la partie susdite du couvercle (4) présentant l'élément annulaire (5)
sont des parties différentes, fabriquées séparément, qui sont raccordées de manière séparable l'une à l'autre,
la bande de garantie précitée (6) et l'élément annulaire précité (5) présentant des bords contigus et adaptés les uns aux autres, et
ces bords étant configurés en gradins ou étant biais.

2. Bouchon avec bande de garantie selon la revendication 1, caractérisé en ce que la bande de garantie (6) et l'élément annulaire (5) sont solidarisés par soudage ou collage.

3. Bouchon avec bande de garantie selon l'une des revendications 1 à 2, caractérisé en ce que la bande de garantie (6) et la partie susdite du couvercle (4) portant l'élément annulaire (5) sont fabriquées chacune en matière plastique, qui peut être la même ou différente, par exemple du polyéthylène comme le LDPE ou le HDPE.

4. Bouchon avec bande de garantie selon l'une des revendications 1 à 3, caractérisé en ce que la bande de garantie (6) est d'une autre couleur que la partie du couvercle (4) portant l'élément annulaire (5).

5. Procédé de fabrication du bouchon (1) avec bande de garantie (6) selon l'une des revendications 1 à 4, caractérisé en ce que :
- dans une première opération, on fabrique séparément d'une part le bouchon (1) sans bande de garantie (6), et d'autre part la bande de garantie (6), chacun, en particulier, dans un outil d'injection, et
- dans une seconde opération, on réunit sous une forme séparable les parties ainsi réalisées, par exemple par soudage tel que soudage thermique, soudage par ultrasons ou soudage laser, ou par collage.
